# EUROPÄISCHE PATENTANMELDUNG

(11) **EP 1 724 197 A1**
(43) Veröffentlichungstag der Anmeldung: **22.11.2006**
(21) Anmeldenummer: 06010124.3
(22) Anmeldetag: 17.05.2006
(51) Int. Cl.: B65D 1/24

(54) **Getränkekasten und integrierter Kronkorkenverschlussöffner**

(30) Priorität: 20.05.2005 DE 202005008175 U
(71) Anmelder: Maschinenbau Krumscheid GmbH, 53547 Breitscheid (DE)
(72) Erfinder: Kumscheid, Gregor, 53547 Reifert (DE)
(74) Vertreter: Müller-Wolff, Thomas

(57) **Zusammenfassung**

Die Erfindung betrifft einen Getränkekasten (1), insbesondere Bierkasten aus Kunststoff, mit vier Seiten einer Bodenfläche (3) wobei zumindest eine der Seitenflächen (2) einen Öffner (4) für Flaschenverschlüsse, insbesondere für Kronkorkenverschlüsse aufweist.
In einer besonderen Ausführungsform ist die Seitenfläche (2) im Kantenbereich verstärkt und der Öffner (4) innerhalb des verstärkten Bereiches angeordnet, bevorzugt ist der Öffner (4) in die Seitenfläche (2) des Getränkekastens (1) integriert.

## Beschreibung

Die vorliegende Erfindung betrifft einen Öffner für Flaschen, die in Getränkekästen transportiert werden. Insbesondere betrifft die Erfindung einen Kronenkorkenverschlussöffner für mit Kronenkorken verschlossene Bierflaschen, welche in Bierkästen transportiert werden.

Besonders im Rahmen von Freizeitaktivitäten sind Kronenkorkenverschlussöffner häufig nicht zur Hand, wenn eine mit einem Kronenkorken verschlossene Flasche einem Getränkekasten entnommen worden ist und geöffnet werden soll. Üblicherweise wird die Flasche dann mit Hilfe von überstehenden Kanten oder einer zweiten, verschlossenen Flasche geöffnet. Als Folge dieses Behelfs werden die Flaschen bzw. Gegenstände nicht selten beschädigt, oder die Flasche ist bereits teilentleert und der Kronenkorken wird anschließend unsachgemäß entsorgt, was eine Verschmutzung der Umwelt und Verschwendung von recycelbaren Rohstoffen mit sich bringt.

Aufgabe der vorliegenden Erfindung ist es, diesen Missstand zu beheben. Diese Aufgabe wird durch einen Getränkekasten gemäß Anspruch 1 bzw. einen Kronenkorkenverschlussöffner gemäß Anspruch 19 gelöst, welcher Teil des zum Transport verwendeten Getränkekastens ist. Ein weiterer Aspekt der Erfindung ist die sachgemäße Entsorgung der anfallenden Kronenkorken bzw. das Vermeiden der o. g. Umweltverschmutzung. Diesem Teilaspekt wird durch Erweiterung des Öffners bzw. des Getränkekastens um einen Sammelbehälter bzw. durch konstruktive Änderung des

Kastens Rechnung getragen.

Das Arbeitsprinzip eines Kronenkorkenverschlussöffners ist relativ einfach (vgl. Fig. 8): Im Öffner(4) ist in einer Öffnung eine Kronenkorkenhebekante (18) ausgeformt, welche im Zusammenspiel mit einem Widerlager(19) den Kronenkorken(20) von der Flasche(21) abhebelt, sobald die angesetzte Flasche(21) seitlich ausgelenkt wird bzw. man über den Öffner(4) Druck auf den Kronenkorken ausübt. Häufig ist der Öffner(4) aus einem preiswerten Kunststoff, während die Kronenkorkenhebekante(18) mit einem Metallplättchen(11) verstärkt ist oder gänzlich aus Metall besteht.

Ein üblicher Getränkekasten(1) (vgl. Fig. 1) weist 4 Seiten(2) und eine Bodenfläche(3) auf und ist nach oben offen. Die Flaschen werden von oben aus dem Kasten entnommen. In der einfachsten Ausführungsform ist der Öffner(4) in den Getränkekasten(1) integriert und erlaubt direkt nach der Entnahme der Flasche das Öffnen derselben durch Ansetzen und Auslenken der Flasche. Um die Stabilität des Getränkekastens(3) zu gewährleisten, ist der Öffner(4) vorzugsweise neben den Griffbereichen(5) im verstärkten, oberen Eckbereich (6) des Getränkekastens(1) integriert. Vorzugsweise ist der Bereich, in dem der Öffner(4) angebracht ist, deutlich markiert oder farbig hervorgehoben, um lästiges und zeitaufwendiges Suchen zu vermeiden. Der Öffner selbst kann zur Stabilisierung auf einem Plättchen(12) befestigt sein, welches seinerseits in den Getränkekasten integriert ist. Eine Neigung des Plättchens(11) gemäß Fig. 8 erlaubt das Öffnen der Flasche mit geringer Auslenkung aus der Vertikalen, sodass die Gefahr des Verschüttens des Getränks vermieden werden kann. Alternativ kann der Öffner auch über ein Scharnier am Getränkekasten befestigt werden, sodass der Neigungswinkel von Öffner bzw. Flasche nutzerseitig frei wählbar ist. Je nach Ausführungsvariante des Öffners(4) fallen die Kronenkorken an der Innen- oder Außenfläche der Seitenwand(2) herunter.

Um die abgelösten Kronenkorken sachgemäß und umweltschonend der Wiederverwertung zuführen zu können weist je nach Ausführungsform des Öffners der Getränkekasten auf der Innen- oder die Außenseite einen ausgeformten Sammelbehälter(7) auf, in dem sich die Kronenkorken sammeln und später herstellerseitig bei der Reinigung des Kastens entnommen werden können. In der einfachsten Ausführungsform ist ein Teil des Bodens(3) des Getränkekastens als engmaschiges Gitter ausgeführt, sodass die innen herunterfallenden Kronenkorken im Kasten selbst zurücktransportiert werden.

Lässt die Konstruktionsweise des Kastens keinen integrierten Sammelbehälter zu, so kann nachträglich ein separater Sammelbehälter(9) an einer Halterung(8) auf der Innen- oder Außenseite der Seitenwand(2), welche den Öffner(4) aufweist, angebracht werden. Separate Sammelbehälter besitzen den Vorteil, dass sie nutzerseitig einfacher abgenommen und entleert werden können.

Sind Sammelbehälter konstruktiv oder lagertechnisch bedingt nicht möglich, so kann statt der Halterung(8) ein Magnet(10) als Teil des Öffners am Kasten angebracht werden, welcher die herunterfallenden Kronenkorken sammelt. Diese können anschließend abgenommen und entsorgt werden.

Um auch handelsübliche Getränkekästen, die konstruktiv keinen integrierten Öffner aufweisen, erfindungsgemäß nachrüsten zu können, wird ein separater Öffner über eine Halterung(13) am handelsüblichen Getränkekasten angebracht. In einer einfachen und preiswerten Ausführung besteht die Halterung zum Beispiel aus einem metallischen C-Profil, welches auf die Seitenwand(2) des handelsüblichen Getränkekastens aufgesetzt wird und über die Klemmung der Seitenwand im C-Profil Halt erlangt. Dieser separate Öffner kann je nach konstruktiv möglicher Ausführungsform einen integrierten oder separaten Sammelbehälter sowie einen Magneten umfassen.

Vorzugsweise weist ein erfindungsgemäßer Getränkekasten somit einen Öffner(4) auf einem passend zum Flaschentyp geneigten Plättchen(12) auf, wobei für die Kronenkorken ein Sammelbehälter(7) vorgesehen Ist, und ein Magrocl(10) diese Kronenkorken im Sammelbehälter(7) hält und dadruch ein Herausfallen der Kronenkorken sowie Belästigung durch Scheppern oder Rasseln der Kronenkorken bei Transport des Getränkekastens minimiert bzw. unterbindet. Weitere Vorteile der Erfindung werden in den abhängigen Ansprüchen offenbart.

Bezugszeichenliste
- Nr.: Zuordnung
- 1: Getränkekasten
- 2: Seiten
- 3: Bodenfläche
- 4: Öffner
- 5: Griffbereich
- 6: Eckbereich
- 7: Sammelbehälter
- 8: Halterung an dem Getränkekasten für separaten Sammelbehälter
- 9: separater Sammelbehälter
- 10: Magnet am Getränkekasten
- 11: Metallplättchen im Öffner/Getränkekasten
- 12: Plättchen (Öffnerbasis)
- 13: Halterung am Öffner zur separaten Befestigung
- 14: Metallplättchen am separaten Öffner 22
- 15: Magnet am separaten Öffner 22
- 16: Sammelbehälter am separaten Öffner 22
- 17: Plättchen (Öffnerbasis für separaten Öffner 22)
- 18: Kronenkorkenhebekante
- 19: Wiederlager
- 20: Kronenkorken
- 21: Flasche
- 22: Kranenkorkenverschlussöffner (separat)

## Patentansprüche

1. Getränkekasten(1), insbesondere Bierkasten aus Kunststoff, mit vier Seiten(2) und einer Bodenfläche(3), **dadurch gekennzeichnet, dass** zumindest eine der Seitenflächen(2) einen öffner(4) für Flaschenverschlüsse, insbesondere für Kronenkorkenverschlüsse aufweist.

2. Getränkekasten nach Anspruch 1, **dadurch gekennzeichnet, dass** der Öffner(4) in die Seitenfläche(2) des Getränkekastens(1) integriert ist.

3. Getränkekasten(1) nach einem der vorhergehenden Ansprüche, **dadurch gekennzeichnet, dass** die Seitenfläche(2) Im Kantenbereich verstärkt ist und der Öffner(4) innerhalb des verstärkten Bereiches angeordnet ist.

4. Getränkekasten(1) nach einem der vorhergehenden Ansprüche, **dadurch gekennzeichnet, dass** der Öffner(4) als Durchbruch an der Seitenfläche(2) im oberen Kantenbereich angeordnet ist.

5. Getränkekasten(1) nach einem der vorhergehenden Ansprüche, **dadurch gekennzeichnet, dass** der Öffner(4) in mindestens einem Eckbereich(6) des Getränkekastens(1) in die Seitenfläche(2) eingeformt ist.

6. Getränkekasten(1) nach einem der vorhergehenden Ansprüche, **dadurch gekennzeichnet, dass** der Getränkekasten(1) einen Sammelbehälter(7) für die abgelösten Kronenkorken aufweist.

7. Getränkekasten(1) nach Anspruch 6, **dadurch gekennzeichnet, dass** der Sammelbehälter(9) separat herausnehmbar in einer Halterung am Kasten befestigt ist.

8. Getränkekasten(1) nach einem der vorhergehenden Ansprüche, **dadurch gekennzeichnet, dass** die Bodenfläche(3) im Bereich unterhalb des Öffners(4) zur Aufnahme der abgelösten Kronenkorken geschlossen ist.

9. Getränkekasten(1) nach einem der vorhergehenden Ansprüche, **dadurch gekennzeichnet, dass** die geschlossene Bodenfläche als Vertiefung unterhalb des Öffners(4) ausgebildet ist.

10. Getränkekasten(1) nach einem der vorhergehenden Ansprüche, **dadurch gekennzeichnet, dass** die Vertiefung kammerförmig ausgebildet ist.

11. Getränkekasten(1) nach einem der vorhergehenden Ansprüche, **dadurch gekennzeichnet, dass** die kammerförmige Vertiefung mit einem Deckel versehen ist.

12. Getränkekasten(1) nach einem der vorhergehenden Ansprüche, **dadurch gekennzeichnet, dass** der Durchbruch für den Öffner(4) farblich auf der Seitenfläche des Getränkekastens(1) hervorgehoben ist.

13. Getränkekasten(1) nach einem der vorhergehenden Ansprüche, **dadurch gekennzeichnet, dass** in den Seitenflächen(2) des Getränkekasten Griffbereiche(5) vorgesehen sind und der Öffner(4) zwischen den Griffbereichen(5) und den oberen Eckpunkten des Getränkekasten angeordnet ist.

14. Getränkekasten(1) nach einem der vorhergehenden Ansprüche, **dadurch gekennzeichnet, dass** der Öffner(4) mit einem Magneten(10) versehen ist, so dass die abgelösten Kronenkorken dort abgenommen werden können.

15. Getränkekasten(1) nach einem der vorhergehenden Ansprüche, **dadurch gekennzeichnet, dass** eine Kroncnkorkcnhebekante(18) des Öffners(4) mit15.Getränkekasten(1) nach einem der vorhergehenden Ansprüche, **dadurch gekennzeichnet, dass** eine Kroncnkorkcnhebekante(18) des Öffners(4) mit einem Metallplättchen(11) verstärkt ist.

16. Getränkekasten nach einem der vorhergehenden Ansprüche, **dadurch gekennzeichnet, dass** der Öffner(4) auf einem Plättchen(12) angebracht ist.

17. Getränkekasten nach einem der vorhergehenden Ansprüche, **dadurch gekennzeichnet, dass** das Plättchen(12) des Öffners(4) pendelartig angebracht ist.

18. Getränkekasten nach einem der vorhergehenden Ansprüche, **dadurch gekennzeichnet, dass** der Öffner(4) in Form eines Scharnierplättchens pendelartig angebracht ist.

19. Kronenkorkenverschlussöffner(22) zum nachträglichen Anbringen an herkömmliche Getränkekasten durch Ankleben und/oder Anheften und/oder Aufstecken und/oder Verankern, **dadurch gekennzeichnet, dass** der Öffner(22) mit einer Halterung(13) zur Befestigung an dem Getränkekasten(1) versehen ist.

20. Kronenkorkenverschlussöffner(22) nach Anspruch 19, **dadurch gekennzeichnet, dass** eine Kronenkorkenhebekante(18) des Öffners(22) mit einem Metallplättchen(14) verstärkt ist.

21. Kronenkorkenverschlussöffner(22) nach Anspruch 19 oder 20, **dadurch gekennzeichnet, dass** er mit einem Magneten(15) versehen ist, an dem die abgelösten Kronenkorken abgenommen werden können.

22. Kronenkorkenverschlussöffner(22) nach einem der Ansprüche 19 bis 21, **dadurch gekennzeichnet, dass** er einen Sammelbehälter(16) für die abgelösten Kronenkorken aufweist.

23. Kronenkorkenverschlussöffner(22) nach einem der Ansprüche 19 bis 22, **dadurch gekennzeichnet, dass** der Öffner(22) auf einem Plättchen(17) angebracht ist.

24. Kronenkorkenverschlussöffner(22) nach Anspruch 23, **dadurch gekennzeichnet, dass** das Plättchen(17) in einem beliebigen Winkel, vorzugsweise 45 °, zur Vertikalen geneigt sein kann.

25. Kronenkorkenverschlussöffner(22) nach einem der Ansprüche 19 bis 25, **dadurch gekennzeichnet, dass** der Öffner(22) eine horizontale Kronenkorkenhebekante(18) und ein gegenüberllegendes Widerlager(19) aufweist, wobei der Kronenkorken durch vertikalen Zug oder Druck auf die Kronenkorkenhebekante(18) ablösbar ist.
